# DEMANDE DE BREVET EUROPEEN

(11) **EP 1 604 578 A1**
(43) Date de publication de la demande: **14.12.2005**
(21) Numéro de dépôt: 05291196.3
(22) Date de dépôt: 03.06.2005
(51) Int. Cl.: A24F 1/30

(54) **Narguilé à allumage simplifié**

(30) Priorité: 10.06.2004 FR 0406287
(71) Demandeur: Shishamania International, 75008 Paris (FR)
(72) Inventeur: Billard, Georges, 34500 Beziers (FR); Chaouachi, Kamal, 78000 Versailles (FR); de la Giraudière, Anne-Philippe, 75008 Paris (FR)
(74) Mandataire: Bentz, Jean-Paul

(57) **Abrégé**

L'invention concerne un narguilé comprenant un flacon de filtrage (1) doté d'une sortie d'aspiration (10), un fourneau (21) conçu pour recevoir un mélange combustible (M) à fumer, et un tube plongeur (22) reliant le fourneau (21) à l'intérieur du flacon (1) et plongeant dans de l'eau contenue dans le flacon et destinée à filtrer la fumée descendante.

Le narguilé selon l'invention comprend également une structure porteuse (3), une source d'énergie (4), et un générateur de chaleur (5), la structure porteuse (3) maintenant le flacon (1), la source d'énergie (4), et le générateur de chaleur (5) dans une position relative stable, et le générateur de chaleur (5) étant disposé au-dessus du fourneau (21) et étant alimenté, en fonctionnement, par la source d'énergie (4) pour porter le mélange combustible (M) à une température de chauffage adéquate.

## Description

L'invention concerne, de façon générale, un article pour fumeur.

Plus précisément, l'invention concerne un narguilé, ou pipe à eau, comprenant un flacon de filtrage doté d'une sortie d'aspiration, un fourneau conçu pour recevoir un mélange combustible à fumer, et un tube plongeur reliant le fourneau à l'intérieur du flacon et plongeant en fonctionnement dans de l'eau contenue dans le flacon et destinée à filtrer la fumée descendante.

Les articles de ce type sont connus et utilisés en Afrique et en Asie depuis des siècles.

Le filtrage de la fumée par l'eau contenue dans le flacon, la faible teneur en tabac du mélange combustible, et la température relativement basse de chauffage adéquate ou de "distillation" de ce mélange, confèrent au narguilé des atouts considérables pour se substituer à des pratiques de consommation de tabac plus répandues dans le monde et dont les dangers sont aujourd'hui bien connus.

L'usage d'un narguilé traditionnel dans un environnement moderne soulève néanmoins quelques difficultés puisqu'il requiert la manipulation d'un charbon incandescent d'origine naturelle ou d'origine chimique à allumage rapide, destiné à amorcer et à maintenir le chauffage du mélange.

Or, non seulement cette manipulation induit des risques de brûlures et d'incendie, notamment en cas de chute de la braise à la suite d'une déstabilisation du narguilé, mais les gaz et fumées de combustion de la braise (monoxyde de carbone entre autres) peuvent en outre s'avérer irritants pour le fumeur ou son entourage.

L'invention, qui se situe dans ce contexte, a pour but de proposer un narguilé d'usage simple et de surcroît exempt des inconvénients précédemment énoncés.

A cette fin, le narguilé de l'invention, par ailleurs conforme à la définition générique qu'en donne le préambule ci-dessus, est essentiellement caractérisé en ce qu'il comprend, outre le flacon de filtrage, le fourneau, et le tube plongeur, une structure porteuse, une source d'énergie, et un générateur de chaleur, la structure porteuse maintenant le flacon, la source d'énergie, et le générateur de chaleur dans une position relative stable, et le générateur de chaleur étant disposé au-dessus du fourneau et alimenté, en fonctionnement, par la source d'énergie pour porter le mélange combustible à une température adéquate pour la distillation.

La structure porteuse comprend avantageusement un socle, ce socle pouvant délimiter un volume interne dans lequel est logée la source d'énergie, et pouvant présenter une surface de repos sur laquelle est posé le flacon.

La source d'énergie est par exemple constituée par une réserve de gaz combustible, auquel cas le générateur de chaleur comprend typiquement un brûleur relié à la réserve de gaz par un conduit, le conduit et le brûleur étant éventuellement maintenus par deux montants de la structure porteuse.

De préférence, le brûleur comprend un pot, une grille métallique interne tournée vers le pot et une grille métallique externe tournée vers le fourneau, les grilles interne et externe étant séparées l'une de l'autre par un espace à l'intérieur duquel se forme la flamme du gaz brûlé.

La structure porteuse comprend par exemple une coiffe dans laquelle est logé le brûleur, et protégeant donc l'environnement de tout contact direct intempestif avec ce dernier.

Par ailleurs, la stabilité du narguilé de l'invention peut être optimisée en prévoyant que le socle et la coiffe donnent, ensemble, une forme sensiblement pyramidale à la structure porteuse.

Pour faciliter l'accès au fourneau lors de son chargement en mélange, la coiffe peut être séparée de la surface d'appui du socle par un espace dans lequel le flacon et le fourneau peuvent facilement être insérés ensemble.

En variante, la coiffe peut être montée mobile en rotation ou en translation par rapport au socle.

Le socle présente par exemple un perçage à travers lequel fait au moins saillie, depuis le volume interne de ce socle, un allume-gaz ou un robinet de réglage de débit de gaz.

Enfin, le narguilé de l'invention comprend aussi, en fonctionnement, un bouchon fermant le flacon, ce bouchon étant équipé de la sortie d'aspiration et d'une valve d'évacuation du trop-plein de fumée.

D'autres caractéristiques et avantages de l'invention ressortiront clairement de la description qui en est faite ci-après, à titre indicatif et nullement limitatif, en référence au dessin annexé dont la figure unique est une vue en coupe schématique du narguilé de l'invention.

Comme annoncé précédemment, un tel narguilé comprend traditionnellement un flacon de filtrage 1, un fourneau 21, et un tube plongeur 22.

Le flacon de filtrage 1, généralement mais non nécessairement en verre, est rempli à moitié d'eau et présente une sortie d'aspiration 10 reliée, au moyen d'un raccord à couplage rapide, à un long tuyau flexible terminé par un embout tenu dans la bouche du fumeur, ces derniers éléments n'étant pas représentés.

En fonctionnement, ce flacon est fermé par un bouchon 6 portant par exemple la sortie d'aspiration 10, traversé par le tube plongeur 22, et doté d'une valve 7 permettant au fumeur de souffler dans le flacon 1 quand il souhaite évacuer le trop-plein de fumée.

Le fourneau 21, qui est conçu pour recevoir le mélange combustible M à fumer, est prolongé par le tube plongeur 22 dont l'extrémité inférieure baigne, en fonctionnement, dans l'eau contenue dans le flacon 1 et destinée à filtrer la fumée descendante.

Le narguilé selon l'invention comprend en outre une structure porteuse 3, une source d'énergie 4, et un générateur de chaleur 5.

La structure porteuse 3 a pour fonction de maintenir le flacon 1, la source d'énergie 4, et le générateur de chaleur 5 dans une position relative stable.

Dans le mode de réalisation illustré, la structure porteuse 3 comprend un socle 30, deux montants 31, et une coiffe 32, la coiffe étant reliée au socle par les montants, et l'ensemble conférant à la structure porteuse 3 une forme externe assimilable à une pyramide tronquée de faible angle au sommet.

Par ailleurs, le socle 30 délimite un volume interne dans lequel est logée la source d'énergie 4, et présente une surface de repos 300 sur laquelle est posé le flacon 1.

Comme le montre la figure, la sortie d'aspiration 10 est de préférence orientée vers le bas et disposée entre les montants 31 de la structure 3, cet agencement permettant d'éviter tout basculement du flacon 1.

Par ailleurs, la sortie d'aspiration 10 est avantageusement adaptée à recevoir un système de fixation rapide, ou dotée d'un tel système, pour permettre la mise en place et le retrait rapides et aisés du tuyau flexible.

Le générateur de chaleur 5 est disposé au-dessus du fourneau 21, dans la coiffe 32, et est alimenté en fonctionnement par la source d'énergie 4 pour porter le mélange combustible M à une température de chauffage adéquate.

Dans le cas, illustré à la figure, où la source d'énergie 4 est constituée par une réserve 4 de gaz combustible, le générateur de chaleur 5 comprend essentiellement un brûleur 51 relié, par un conduit 40, à la réserve de gaz 4 à travers un robinet 41 de réglage de débit et un détendeur 42.

Ce robinet de réglage 41, et éventuellement un allume-gaz, par exemple piézo-électrique, sont au moins partiellement logés dans le volume interne du socle 30 et font saillie à l'extérieur du socle à travers un perçage 301 de ce dernier, ce robinet et cet allume-gaz pouvant ainsi être actionnés depuis l'extérieur du socle 30.

Le conduit 40 et le brûleur 51 sont avantageusement portés au moins en partie par les montants 31 de la structure porteuse 3.

Le brûleur 51 comprend un pot 510, une grille métallique interne 511 tournée vers le pot 510 et une grille métallique externe 512 tournée vers le fourneau 21.

Ces grilles métalliques interne et externe 511 et 512, par exemple réalisées en acier, sont séparées l'une de l'autre par un espace à l'intérieur duquel se forme, en fonctionnement, la flamme du gaz brûlé dans le brûleur 51.

Une tirette de réglage 8 permet de régler la hauteur du fourneau 21 par rapport au brûleur 51 et d'obtenir corrélativement une distillation plus ou moins rapide du mélange M à fumer.

Dans le mode de réalisation illustré, la coiffe 32 est séparée de la surface d'appui 300 du socle 30 par un espace dans lequel le flacon 1 et le fourneau 21 peuvent être insérés ensemble, afin notamment de permettre un rechargement aisé du fourneau 21 en mélange M, et le vidage des cendres après utilisation.

En variante, la coiffe 32 pourrait être montée mobile en rotation ou en translation par rapport au socle 30, de manière à pouvoir adopter une position dans laquelle le flacon et le fourneau sont accessibles.

La coiffe 32 est, dans sa partie supérieure, percée de lumières 320, sur 36 % de sa surface par exemple, pour permettre l'évacuation correcte des gaz de combustion et de la chaleur du brûleur, faute de quoi la température résiduelle excessive à l'intérieur de la coiffe risquerait de provoquer des micro-explosions des gaz de combustion non évacués.

## Revendications

1. Narguilé comprenant un flacon de filtrage (1) doté d'une sortie d'aspiration (10), un fourneau (21) conçu pour recevoir un mélange combustible (M) à fumer, et un tube plongeur (22) reliant le fourneau (21) à l'intérieur du flacon (1) et plongeant dans de l'eau contenue dans le flacon et destinée à filtrer la fumée descendante, **caractérisé en ce qu'**il comprend également une structure porteuse (3), une source d'énergie (4), et un générateur de chaleur (5), la structure porteuse (3) comprenant un socle (30) et maintenant le flacon (1), la source d'énergie (4), et le générateur de chaleur (5) dans une position relative stable, et le générateur de chaleur (5) étant disposé au-dessus du fourneau (21) et alimenté, en fonctionnement, par la source d'énergie (4) pour porter le mélange combustible (M) à une température de chauffage adéquate, et **en ce que** le socle (30) délimite un volume interne dans lequel est logée la source d'énergie (4), et présente une surface de repos (300) sur laquelle est posé le flacon (1).

2. Narguilé suivant la revendication 1, **caractérisé en ce que** la source d'énergie (4) est constituée par une réserve (4) de gaz combustible.

3. Narguilé suivant la revendication 2, **caractérisé en ce que** le générateur de chaleur (5) comprend un brûleur (51) relié à la réserve de gaz (4) par un conduit (40), le conduit (40) et le brûleur (51) étant maintenus par deux montants (31) de la structure porteuse (3).

4. Narguilé suivant la revendication 3, **caractérisé en ce que** le brûleur (51) comprend un pot (510), une grille métallique interne (511) tournée vers le pot (510) et une grille métallique externe (512) tournée vers le fourneau (21), et **en ce que** les grilles interne et externe (511, 512) sont séparées l'une de l'autre par un espace à l'intérieur duquel se forme la flamme du gaz brûlé.

5. Narguilé suivant l'une quelconque des revendications précédentes, **caractérisé en ce que** la structure porteuse (3) comprend une coiffe (32) dans laquelle est logée le brûleur (51), et **en ce que** le socle (30) et la coiffe (32) donnent, ensemble, une forme sensiblement pyramidale à la structure porteuse (3).

6. Narguilé suivant la revendication 5, **caractérisé en ce que** la coiffe (32) est séparée de la surface d'appui (300) du socle (30) par un espace dans lequel le flacon (1) et le fourneau (21) peuvent être insérés ensemble, ou **en ce que** la coiffe (32) est montée mobile par rapport au socle (30).

7. Narguilé suivant l'une quelconque des revendications précédentes combinée à la revendication 2, **caractérisé en ce que** le socle (30) présente un perçage (301) à travers lequel fait au moins saillie, depuis le volume interne de ce socle (30), un allume-gaz ou un robinet (41) de réglage de débit de gaz.

8. Narguilé suivant l'une quelconque des revendications précédentes, **caractérisé en ce qu'**il comprend en outre un bouchon (6) fermant le flacon (1), ce bouchon étant équipé de la sortie d'aspiration (10) et d'une valve (7) d'évacuation du trop-plein de fumée.
